# EUROPÄISCHE PATENTSCHRIFT

(11) **EP 1 538 120 B1**
(45) Veröffentlichungstag und Bekanntmachung des Hinweises auf die Patenterteilung: **06.09.2006**
(21) Anmeldenummer: 03027641.4
(22) Anmeldetag: 02.12.2003
(51) Int. Cl.: B65H 23/04

(54) **Vorrichtung zum Spannen einer endlosen Bahn mit einem Verstellelement zur Winkelverstellung**
Device for clamping a continuous web with an element adjusting the angular position
Dispositif de serrage d'une bande sans fin avec un élement de réglage de la position angulaire

(43) Veröffentlichungstag der Anmeldung: 08.06.2005
(73) Patentinhaber: Meyer-Theilinger, Richard, 90425 Nürnberg (DE)
(72) Erfinder: Meyer-Theilinger, Richard, 90425 Nürnberg (DE)
(74) Vertreter: Lösch, Christoph Ludwig Klaus

(56) Entgegenhaltungen:
- US-A- 3 896 691
- US-A- 4 318 513

## Beschreibung

Die Erfindung betrifft eine Vorrichtung zum Spannen einer endlosen Bahn mit den Merkmalen des Oberbegriffs des Patentanspruchs 1.

US 4,318,513 offenbart eine Vorrichtung zum spannen einer endlosen Bahn, die die Merkmale des Oberbegriffs des Anspruchs 1 aufweist.

Der Erfindung liegt die Aufgabe zugrunde, eine Vorrichtung zum Spannen einer endlosen Bahn anzubieten, bei welcher eine Spannung der aufgelegten endlosen Bahn z.B. auch bei Antriebsausfall sichergestellt wird.

Diese Aufgabe wird durch die Vorrichtung mit den Merkmalen des kennzeichnenden Teils des Patentanspruchs 1 in Verbindung mit den Merkmalen des Oberbegriffs gelöst. Vorteilhafte Ausführungsformen der Vorrichtung werden in den Unteransprüchen 2 - 13 realisiert.

Die erfindungsgemäße Vorrichtung besitzt eine Querwelle mit einem Verstellelement zur Winkelverstellung der Querwelle zum Spannen der aufgelegten endlosen Bahn z.B. bei Antriebsausfall der Querwelle.

Insbesondere beim Spannen von Maschinen-, Sieben- oder Trockenfilzen kann bei Stromausfall oder in einer anderen Notsituation ein Spannen durch übliche Verstellelemente, wie z.B. angebrachte drehbare Motorelemente, entfallen. Bei einer derartigen Notsituation wird das erfindungsgemäße Verstellelement aktiviert und bewirkt eine Winkelverstellung der Querwelle um einen etwaigen Spannungsabfall in der aufgelegten endlosen Bahn auszugleichen und damit einen gespannten Zustand der endlosen Bahn beizubehalten oder wieder herzustellen.

Das Verstellelement kann dabei in verschiedenen Ausführungsformen realisiert werden. Gemeinsam ist den verschiedenen Verstellelementen die Eigenschaft eines Energiespeichers, aus dem bei Bedarf unabhängig von sonstigen Antrieben Energie zur Winkelverstellung der Querwelle abrufbar ist.

Zum einen kann das Verstellelement als pneumatisches Element oder als hydraulisches Element ausgebildet sein. Dabei wird das Verstellelement im normalen Betriebszustand unter Druck gesetzt und kann sich bei Antriebsausfall der Querwelle entspannen, wodurch die erwünschte Winkelverstellung der Querwelle zum Nachspannen der aufgelegten endlosen Bahn einstellt.

Nach einer weiteren Ausführungsform kann das Verstellelement als Federelement ausgebildet sein, und zwar insbesondere als Druckfeder. Beim ordnungsgemäßen Betrieb der Vorrichtung wird insbesondere beim von Spannen Maschinen-, Sieben- oder Trockenfilzen einer Papiermaschine die Spannwalze zur Einstellung der Spannung der endlosen Bahn über einen externen Antrieb in einem gespannten Zustand gehalten.

Beim Hochlaufen des Antriebelements zur Erzeugung der Normalspannung der Bahn wird bei einer Ausführungsform mit einem Verstellelement als Federelement das Federelement druckbeaufschlagt und baut sich im Federelement somit eine Spannung auf. Das Federelement dient als Energiespeicher. Beim Ausfall des externen Antriebs wird das Federelement nicht mehr vom Antrieb mit Druck beaufschlagt und kann sich entspannen, wodurch sich eine Winkelverstellung der Querwelle zur Spannungserhaltung oder zum Nachspannen der aufgelegten endlosen Bahn einstellt. Damit wird ein Spannungsabfall der aufgelegten endlosen Bahn vermieden.

Nach einer weiteren vorteilhaften Ausführungsform besitzt die Vorrichtung ein Kettenrad, welches drehbar auf einer Querwelle gelagert ist. Bei ordnungsgemäßem Betrieb wird das Kettenrad über einen Kettenantrieb und ein Motorelement derart verdreht, daß in der aufgelegten endlosen Bahn eine Spannung aufgebaut und auch aufrechterhalten wird.

Bei einer drehbaren Lagerung des Kettenrades auf der Querwelle kann dennoch eine Antriebskraft auf die Querwelle übertragen werden, wenn das Kettenrad z.B. einen Anschlag besitzt, der durch Beaufschlagung eines weiteren Anschlags der Querwelle letztere antreibt.

Nach einer weiteren vorteilhaften Ausführungsform ist ein Ende des Federelements drehfest mit der Querwelle verbunden. Ferner weist die Querwelle einen Anschlag auf, der durch einen weiteren Anschlag des Kettenrades druckbeaufschlagt werden kann.

Bei Verdrehung des Kettenrade durch einen Kettenantrieb bei ordnungsgemäßem Betrieb der Vorrichtung verdreht sich das Kettenrad bis der Anschlag des Kettenrades an den Anschlag der Querwelle anschlägt und letztere mitnimmt. Da der letztere Anschlag drehfest auf der Querwelle angebracht ist, dreht sich die Querwelle und hierdurch baut sich eine Spannung in der aufgelegten endlosen Bahn auf. Beim Hochfahren des Kettenrades wird dabei zunächst das Federelement gespannt und speichert Energie bis der Anschlag des Kettenrades mit dem Anschlag des Federelements in Kontakt gerät.

In einer Notsituation wird das Kettenrad nicht mehr kraftbeaufschlagt und der Anschlag des Kettenrades kann den Anschlag der Querwelle nicht mehr antreiben. Nun kann sich das Federelement entspannen und bei Spannungsabfall in der Bahn die aufgenommene Druckenergie abgeben, wodurch sich die gewünschte Winkelverstellung der Querwelle einstellt und die Spannung in der aufgelegten endlosen Bahn aufrechtgehalten und/oder wieder hergestellt wird.

Die Erfindung ist anhand von Ausführungsbeispielen in den Zeichnungsfiguren näher erläutert. Es zeigen:
- Fig. 1: eine Gesamtansicht einer Vorrichtung zum Spannen einer endlosen Bahn,
- Fig. 2: eine Ansicht A eines vertikalen Schnitts durch ein Kettenrad mit angebrachtem Verstellelement der Vorrichtung nach Fig. 1,

- Fig. 3: ein Schnitt B-B durch Fig. 2 mit zwei Anschlägen in Anschlagposition sowie
- Fig. 4: ein Schnitt B-B durch Fig. 2 mit den beiden Anschlägen in einer entspannten Position.

Fig. 1 zeigt in schematischer Ausschnittsdarstellung z.B. einer an sich bekannten Trockenpartie einer Papiermaschine eine über eine an sich bekannte Spannwalze 12 geführte endlose Bahn 1, z.B. ein Maschinensieb oder ein Trockenfilz einer Papiermaschine. Die Spannwalze 12 ist auf an sich bekannte Weise über identische Wagen 2 und 3 über eine Zwangsführung z.B. einen Kettentrieb 4 mit einer Querwelle 5 zur Verschiebung der Spannwalze 12 in Richtung 13 zum Aufbau bzw. Abbau einer Spannung sowie zur Spannungsstabilisierung in der Bahn 1 verbunden. Auf der Querwelle 5 ist ein Kettenrad 14 angebracht, welches über eine Zwangsführung, z.B. einen Kettentrieb 6 mit einem Ritzel 15 einer Welle 7 eines Motors 8 verbunden ist.

Am Kettenrad 14 (hier in Fig. 1 nicht einsehbar) ist das erfindungsgemäße Verstellelement 26 angebracht (vgl. Fig. 2).

Der schematisch dargestellte an sich bekannte Motor 8 ist z.B. drehbar gelagert (z.B. in einer Wälzkörperlagerung) und über einen Hebel 9 mit einer Druckfeder 10 verbunden. Bei Aktivierung des Motors 8 und Verdrehung der Welle 7 wird eine Verschiebung der Spannwalze 12 in Richtung 13 auf die beschriebene Art und Weise über Ritzel 15, Kettentrieb 6, Kettenrad 14, Querwelle 5, Kettentrieb 4 und die Wagen 2, 3 erzeugt und in der Bahn 1 eine Spannung aufgebaut bzw. abgebaut. Als Antwort tritt eine Reaktionskraft auf, die in umgekehrter Richtung von der Spannwalze 12 über die Wagen 2, 3, den Kettentrieb 4, die Querwelle 5, das Kettenrad 14, den Kettentrieb 6, das Ritzel 15 auf die Welle 7 des Motors 8 zurückwirkt. Durch die drehbare Lagerung des Motors 8 erfährt dieser ein Reaktionsdrehmoment in Richtung 16. Bei einen am Motor 8 angebrachten Hebel 9 erfährt dieser einen Ausschlag in Richtung 17, wodurch eine Spannwegänderung an der an sich bekannten Druckfeder 10 auftritt. Diese Spannwegänderung wird durch ein an sich bekanntes Wegmeßsystem 11 erfaßt und ist als ermitteltes Maß für das Reaktionsdrehmoment auch ein Maß für die vorhandene Spannung der Bahn 1.

Nach Ermittlung des Reaktionsdrehmoments über das Wegmeßsystem 11 kann das Reaktionsdrehmoment in vorgegebenen Grenzen geregelt werden, wodurch die Spannung der Bahn 1 eingestellt und stabilisiert werden kann.

Fig. 2 zeigt eine Ansicht A eines vertikalen Schnitts durch ein Kettenrad 14 mit angebrachtem Verstellelement 26 der Vorrichtung nach Fig. 1. Das Kettenrad 14 ist über ein Lagerelement 18 drehbar auf der Querwelle 5 angebracht. Bei Antrieb des Kettenrades 14 über den Kettentrieb 6 wird das Kettenrad 14 zunächst verdreht, bis ein Anschlag 19 des Kettenrades 14 auf einen Anschlag 20 (eines Gehäuses 21) der Querwelle 5 trifft. Nach Auftreffen des Anschlags 19 auf den Anschlag 20 wird die Querwelle 5 mitgeführt. Der Anschlag 20 (und das Gehäuse 21) ist fest über eine an sich bekannte Welle-/Nabenverbindung (z.B. über einen Keil 23) mit der Querwelle 5 verbunden.

In der Phase vor der Kontaktierung der Anschläge 19 und 20 wird das spiralförmige schematisch dargestellte und die Querwelle 5 umgebende Federelement 22 (welches als Druckfeder ausgebildet ist) gespannt.

Das Federelement 22 ist mit einem Ende 24 direkt oder wie abgebildet über das Gehäuse 21 mit der Querwelle 5 und mit einem Ende 25 mit dem Kettenrad 14 verbunden ist.

Beim Antrieb des Kettenrades 14 ergibt sich die Schnittansicht nach Fig. 3 (ohne dargestelltes Federelement 22) mit den Anschlägen 19 und 20 in Kontaktposition. Wenn nun in einer Notfallsituation der Antrieb des Kettenrades 14 ausfällt, ist der Anschlag 20 nicht mehr druckbeaufschlagt und es erfolgt eine Entspannung des Federelements 22, wodurch eine Drehbewegung des Anschlags 20 und damit der Querwelle 5 in Richtung 27 gegenüber dem stehenden Anschlag 19 und Entfernung des Anschlags 20 vom Anschlag 19 auftritt. Damit verdreht sich das Gehäuse 21 des Federelements 22 gegenüber dem stehenden Kettenrad 14, wodurch z.B. bei Antriebsausfall eine Winkelverstellung der Querwelle 5 in Richtung 27 auftritt und die Spannung in der Bahn 1 gehalten wird. Dadurch wird ein unerwünschtes Entspannen der Bahn 1 vermieden.

### BEZUGSZEICHEN

- 1: Bahn
- 2: Wagen
- 3: Wagen
- 4: Kettentrieb
- 5: Querwelle
- 6: Kettentrieb
- 7: Welle
- 8: Motor
- 9: Hebel
- 10: Druckfeder
- 11: Wegmeßsystem
- 12: Spannwalze
- 13: Richtung
- 14: Kettenrad
- 15: Ritzel
- 16: Richtung
- 17: Richtung
- 18: Lagerelement
- 19: Anschlag
- 20: Anschlag
- 21: Gehäuse
- 22: Federelement
- 23: Keil
- 24: Ende
- 25: Ende
- 26: Verstellelement
- 27: Richtung

## Patentansprüche

1. Vorrichtung zum Spannen einer endlosen Bahn, insbesondere zum Spannen von Maschinensieben oder Trockenfilzen einer Papiermaschine, mit mindestens einer Spannwalze zur Führung der endlosen Bahn, wobei die Spannwalze zur Einstellung der Spannung der Bahn verschiebbar in mindestens zwei Wagen geführt und die Wagen über eine Zwangsführung mit einer Querwelle zur synchronen Verschiebung der Wagen verbunden sind,
**dadurch gekennzeichnet, daß** die Querwelle (5) ein Verstellelement (26) zur Winkelverstellung der Querwelle (5) zum Spannen der aufgelegten endlosen Bahn (1) aufweist.

2. Vorrichtung nach Anspruch 1,
**dadurch gekennzeichnet, daß** das Verstellelement (26) drehfest auf der Querwelle (5) angebracht ist.

3. Vorrichtung nach Anspruch 1 oder 2,
**dadurch gekennzeichnet, daß** das Verstellelement (26) als pneumatisches Element ausgebildet ist.

4. Vorrichtung nach einem der vorhergehenden Ansprüche,
**dadurch gekennzeichnet, daß** das Verstellelement (26) als hydraulisches Element ausgebildet ist.

5. Vorrichtung nach einem der vorhergehenden Ansprüche,
**dadurch gekennzeichnet, daß** das Verstellelement (26) als Federelement (22) ausgebildet ist.

6. Vorrichtung nach einem der vorhergehenden Ansprüche,
**dadurch gekennzeichnet, daß** das Verstellelement (26) als Druckfeder ausgebildet ist.

7. Vorrichtung nach einem der vorhergehenden Ansprüche,
**dadurch gekennzeichnet, daß** das Verstellelement (26) als Spiralfeder ausgebildet ist.

8. Vorrichtung nach einem der vorhergehenden Ansprüche,
**dadurch gekennzeichnet, daß** ein Kettenrad (14) drehbar auf der Querwelle (5) gelagert ist.

9. Vorrichtung nach einem der vorhergehenden Ansprüche,
**dadurch gekennzeichnet, daß** ein Ende (24) des Federelements (22) mit der Querwelle (5) verbunden ist.

10. Vorrichtung nach einem der vorhergehenden Ansprüche,
**dadurch gekennzeichnet, daß** ein Ende (25) des Federelements (22) mit einem Kettenrad (14) verbunden ist.

11. Vorrichtung nach einem der vorhergehenden Ansprüche,
**dadurch gekennzeichnet, daß** die Querwelle (5) einen Anschlag (20) aufweist.

12. Vorrichtung nach einem der vorhergehenden Ansprüche,
**dadurch gekennzeichnet, daß** das Kettenrad (14) einen Anschlag (19) aufweist.

13. Vorrichtung nach einem der vorhergehenden Ansprüche,
**dadurch gekennzeichnet, daß** der Anschlag(20) der Querwelle (5) über den Anschlag (19) des Kettenrades (14) zur Drehung der Querwelle (5) kontaktierbar ist.

## Claims

1. Apparatus for tensioning an endless web, in particular for tensioning fabrics or dryer felts of a papermaking machine, having at least one tensioning roll for guiding the endless web, the tensioning roll being guided displaceably in at least two carriages in order to set the tensioning of the web, and the carriages being connected to a transverse shaft via a positive guide for the synchronous displacement of the carriages, **characterized in that** the transverse shaft (5) has an adjusting element (26) for angular adjustment of the transverse shaft (5) for tensioning the endless web (1) placed on it.

2. Apparatus according to Claim 1, **characterized in that** the adjusting element (26) is attached to the transverse shaft (5) fixedly in terms of rotation.

3. Apparatus according to Claim 1 or 2, **characterized in that** the adjusting element (26) is configured as a pneumatic element.

4. Apparatus according to one of the preceding claims, **characterized in that** the adjusting element (26) is configured as a hydraulic element.

5. Apparatus according to one of the preceding claims, **characterized in that** the adjusting element (26) is configured as a spring element (22).

6. Apparatus according to one of the preceding claims, **characterized in that** the adjusting element (26) is configured as a compression spring.

7. Apparatus according to one of the preceding claims, **characterized in that** the adjusting element (26) is configured as a helical spring.

8. Apparatus according to one of the preceding claims, **characterized in that** a chain sprocket (14) is mounted rotatably on the transverse shaft (5).

9. Apparatus according to one of the preceding claims, **characterized in that** one end (24) of the spring element (22) is connected to the transverse shaft (5).

10. Apparatus according to one of the preceding claims, **characterized in that** one end (25) of the spring element (22) is connected to a chain sprocket (14).

11. Apparatus according to one of the preceding claims, **characterized in that** the transverse shaft (5) has a stop (20).

12. Apparatus according to one of the preceding claims, **characterized in that** the chain sprocket (14) has a stop (19).

13. Apparatus according to one of the preceding claims, **characterized in that** the stop (20) of the transverse shaft (5) can be made contact with via the stop (19) of the chain sprocket (14) for rotating the transverse shaft (5).

## Revendications

1. Dispositif de tension d'une bande sans fin, notamment pour tendre des toiles de machines ou des feutres de séchage d'une machine à papier, comprenant au moins un cylindre de tension pour le guidage de la bande sans fin, le cylindre de tension étant guidé pour l'ajustement de la tension de la bande de manière déplaçable dans au moins deux chariots et les chariots étant connectés par le biais d'un guidage forcé à un arbre transversal en vue du déplacement synchrone des chariots,
**caractérisé en ce que** l'arbre transversal (5) présente un élément de réglage (26) pour le réglage angulaire de l'arbre transversal (5) pour tendre la bande sans fin posée (1).

2. Dispositif selon la revendication 1,
**caractérisé en ce que** l'élément de réglage (26) est monté de manière solidaire en rotation sur l'arbre transversal (5).

3. Dispositif selon la revendication 1 ou 2,
**caractérisé en ce que** l'élément de réglage (26) est réalisé sous la forme d'un élément pneumatique.

4. Dispositif selon l'une quelconque des revendications précédentes,
**caractérisé en ce que** l'élément de réglage (26) est réalisé sous la forme d'un élément hydraulique.

5. Dispositif selon l'une quelconque des revendications précédentes,
**caractérisé en ce que** l'élément de réglage (26) est réalisé sous la forme d'un élément à ressort (22).

6. Dispositif selon l'une quelconque des revendications précédentes,
**caractérisé en ce que** l'élément de réglage (26) est réalisé sous la forme d'un ressort de compression.

7. Dispositif selon l'une quelconque des revendications précédentes,
**caractérisé en ce que** l'élément de réglage (26) est réalisé sous la forme d'un ressort spiral.

8. Dispositif selon l'une quelconque des revendications précédentes,
**caractérisé en ce qu'**une roue dentée (14) est montée à rotation sur l'arbre transversal (5).

9. Dispositif selon l'une quelconque des revendications précédentes,
**caractérisé en ce qu'**une extrémité (24) de l'élément à ressort (22) est connectée à l'arbre transversal (5).

10. Dispositif selon l'une quelconque des revendications précédentes,
**caractérisé en ce qu'**une extrémité (25) de l'élément à ressort (22) est connectée à une roue dentée (14).

11. Dispositif selon l'une quelconque des revendications précédentes,
**caractérisé en ce que** l'arbre transversal (5) présente une butée (20).

12. Dispositif selon l'une quelconque des revendications précédentes,
**caractérisé en ce que** la roue dentée (14) présente une butée (19) .

13. Dispositif selon l'une quelconque des revendications précédentes,
**caractérisé en ce que** la butée (20) de l'arbre transversal (5) peut être mise en contact par le biais de la butée (19) de la roue dentée (14) en vue de faire tourner l'arbre transversal (5).
